# EUROPÄISCHE PATENTSCHRIFT

(11) **EP 1 068 823 B1**
(45) Veröffentlichungstag und Bekanntmachung des Hinweises auf die Patenterteilung: **22.09.2004**
(21) Anmeldenummer: 00115158.8
(22) Anmeldetag: 12.07.2000
(51) Int. Cl.: A47F 7/28, A47F 1/12

(54) **Zubehör für eine Rutschauslage**
Accessory for delivery with sliding mechanism
Accessoire pour distribution avec mécanisme de glissement

(30) Priorität: 16.07.1999 DE 29912507 U
(43) Veröffentlichungstag der Anmeldung: 17.01.2001
(73) Patentinhaber: Linde Kältetechnik GmbH & Co.KG, 50999 Köln (DE)
(72) Erfinder: von Oepen, Erhard, 58332 Schwelm (DE)
(74) Vertreter: Kasseckert, Rainer

(56) Entgegenhaltungen:
- EP-A- 0 878 152
- GB-A- 2 288 596
- US-A- 5 505 315

## Beschreibung

Die Erfindung betrifft einen Laufwagen für eine Warenreihe in einer Rutschauslage.

Aus der DE 299 00 372.8 U ist ein Kühlregal mit einer Rutschauslage bekannt. Solche Verkaufsmöbel finden vor allem zum Präsentieren von Getränken in Form von Dosen oder Flaschen Verwendung. Die Auslagen, genauer gesagt die Böden der Auslagen, sind dabei leicht schräg angeordnet, und weisen normalerweise Fachteiler auf, die eine Art Kanäle für die Warenreihen bilden. Die Waren rutschen von hinten nach vorne nach, wenn der Kunde die vorderste Ware herausnimmt. Diese Präsentationsmöbel bieten also automatisch die Ware immer vorne - direkt vor dem Kunden - an, auch wenn schon ein großer Teil der Waren entnommen wurde. Der Kunde muß nicht nach hinten ins Regal langen, sondern kann die Waren vorne ergreifen.

Ein Problem bei diesen Rutschauslagen ist, insbesondere bei der Verwendung relativ neuer PET-Flaschen, daß diese durch ihre schlanke Bauform relativ kopflastig sind und leicht umkippen können. Die Kippneigung wird dadurch verstärkt, daß diese Flaschen einen Fünfnoppenboden haben, der relativ weit nach innen gezogen ist, so daß die Aufstandsfläche relativ klein ist. Die ist insbesondere der Fall bei neuen 0,5 Liter-Limonadeflaschen. Das seitliche Umkippen kann relativ einfach durch etwas höhere seitliche Fachteiler verhindert werden, die zum Beispiel 90 mm hoch sind. Gegen das Umfallen nach vorne sind solche Einbauten allerdings nicht geeignet, da sie ja das Nachrutschen verhindern würden. Sie verhindern also nicht das Umfallen nach vorne.

Aus der US-A-5,505315 ist ein Schlitten bekannt, der mit Waren befüllt werden kann und auf die in einer Rutschauslage vor ihm stehenden Waren eine Schubkraft ausüben kann. Der Schlitten hat keine Räder oder Rollen, sondern liegt großflächig auf, so dass bei nicht ganz sauberen Rutschauslagen die Haftreibung so groß sein kann, dass ein Vorwärtsrutschen verhindert wird.

Aus der GB-A-2 288 596 ist ein Laufwagen mit Kugeln bekannt, der allerdings keinen Frontbügel aufweist, so dass er für das Befüllen mit Flaschen weniger geeignet ist.

Aus der EP-A-878152 ist ein Laufwagen mit Rädern und Frontbügel bekannt, der den Oberbegriff des Anspruchs 1 bildet. Dieser Laufwagen hat nur die Rollreibung zu überwinden und kann auch mit Flaschen befüllt werden. Nachteilig ist allerdings, dass die auf dem Laufwagen befindlichen Waren relativ hoch herausragen, wodurch ein größerer vertikaler Abstand der Regale erzwungen wird.

Aufgabe der Erfindung ist es, einen solchen Laufwagen dahingehend zu verbessern, dass unter Beibehalt der Räder und Rollen auch die auf dem Laufwagen stehenden Waren nicht wesentlich höher stehen, bzw. eine möglichst geringe Höhe aufweisen.

Diese Aufgabe wird erfindungsgemäß gelöst von einem Laufwagen mit den Merkmalen des Anspruchs 1. Ausführungen der Erfindung sind Gegenstände von Unteransprüchen.

Der Laufwagen ist so aufgebaut, daß er eine, zwei oder mehrere der zu verkaufenden Waren aufnehmen kann. Auf diese Weise kann der Laufwagen sehr leicht und billig aufgebaut sein, da das für die Erzeugung der Schubkraft nötige Gewicht von den aufgenommenen Waren selbst erzeugt wird.

In einer bevorzugten Ausführungsform stehen die aufzunehmenden Waren hintereinander, das heißt in Rutschrichtung auf dem Laufwagen. Durch die Aufnahme von zwei oder mehr Waren hintereinander rutscht der Schwerpunkt des beladenen Laufwagens relativ weit nach hinten, wodurch ein Umkippen des Laufwagens selbst verhindert wird. Die Ware, an die der Laufwagen von hinten anstößt, wird so gleichmäßig nach vorne gedrückt und schiebt die Reihe ausreichend kräftig nach vorne, so daß ein Umfallen der vordersten Ware verhindert wird.

Der Laufwagen ist erfindungsgemäß mit Rädern oder Rollen versehen, so dass eine besonders geringe Reibung des beladenen Laufwagens vorliegt. Gerade bei der Verwendung von Rädern oder Rollen ist die Reibung ja extrem vermindert, wodurch die Schubkraft auf die davor stehenden Waren wesentlich erhöht wird.

Der Laufwagen ist durch einen Rahmen mit einer flachen Aufstandsfläche für die Aufnahme der Waren und durch einen frontseitigen hochgezogenen Bügel zum Abstützen der vorderen aufgenommenen Ware gekennzeichnet. Dabei stehen die Waren nur einen geringen Betrag höher, zum Beispiel 3 -4 mm, was dem Kunden kaum auffällt. Die auf dem Laufwagen stehenden Waren integrieren sich so in die Warenreihe vor dem Laufwagen.

Weitere Vorteile, Merkmale und Ausgestaltungen der Erfindung ergeben sich aus der Beschreibung eines Ausführungsbeispiels anhand zweier Zeichnungen. Es zeigen:
- Fig. 1: eine Ausführung eines erfindungsgemäßen Laufwagens; und
- Fig. 2: zwei Ansichten des erfindungsgemäßen Laufwagens in einer Rutschauslage.

Figur 1 zeigt oben den Laufwagen L in Seitenansicht, im wesentlichen bestehend aus einem flachen Rahmen mit einer niedrigen Aufstandsfläche F, einem frontseitig aufragenden Bügel B und hier zwei Rollen. Eine Rolle ist vorne angeordnet die andere hinten. Der Laufwagen L eignet sich hier dafür, zwei 0,5 Liter PET-Flaschen aufzunehmen. Seine Breite beträgt in dieser Ausführung ca. 68 mm, seine Länge 154 mm, sein Bügel ist 96 mm hoch.

Figur 1 zeigt unten eine Frontansicht des erfindungsgemäßen Laufwagens L mit dem Bügel B, der Aufstandsfläche F und einer Rolle, die beidseitig vom eigentlichen Rahmen des Laufwagens L gehalten wird.

Figur 2 zeigt oben einen erfindungsgemäßen Laufwagen L in der Rutschauslage R. Die Rutschauslage R ist hier mit den Waren W belegt. In diesem Ausführungsbeispiel sind es acht Limonadeflaschen, von denen die beiden hintersten auf dem Laufwagen L stehen. Da der Laufwagen L relativ flach gebaut ist, ragen diese Flaschen nur wenige Millimeter über die davor stehenden Flaschen heraus. Der Laufwagen L verhindert zuverlässig ein Umkippen der Warenreihe, wenn ein Kunde die vorderste Ware (Flasche) herauszieht. Die vom Laufwagen L erzeugte Schubkraft schiebt dann die restlichen Flaschen nach vorne, ohne daß diese umkippen.

Figur 2 zeigt unten einen Blick aus der Richtung A, nämlich von hinten auf vier Warenreihen, wobei jede der Warenreihen auf der Rutschauslage R mit jeweils einem Laufwagen hinten versehen ist. Zu erkennen sind in Figur 2 auch die seitlichen Fachteiler, die ein Verkippen der Waren zur Seite verhindern.

## Patentansprüche

1. Laufwagen (L) für eine Warenreihe in einer Rutschauslage (R), zum Erzeugen einer Schubkraft auf die der vorstehenden Waren (W), der eine Aufstandsfläche (F) zum Aufnehmen einer oder mehrerer der zu verkaufenden Waren (W), einen frontseitig hochgezogenen Bügel (B) zum Abstützen der vorderen aufgenommenen Ware (W)und Räder oder Rollen hat, **dadurch gekennzeichnet, dass** die Aufstandsfläche (F) zwischen den Rädern oder Rollen so abgesenkt angeordnet ist, dass die aufgenommenen Waren (W) nur um einen geringen Betrag höher stehen, als die direkt auf der Rutschauslage aufgestellte Ware (W).

2. Laufwagen (L) nach Anspruch 1, **dadurch gekennzeichnet, dass** die aufgenommenen Waren (W) hintereinander stehen.

3. Laufwagen (L) nach einem der vorhergehenden Ansprüche, **gekennzeichnet durch** einen Rahmen mit flacher Aufstandsfläche (F) zur Aufnahme der Waren (W).

## Claims

1. Trolley (L) for a row of products in a gravity-feed display unit (R), for exerting a pushing force on the products (W) in front, the trolley having a standing surface (F) for accommodating one of the number of products (W) which are to be sold, having an upright bar (B) at the front, for supporting the front products (W) accommodated, and having wheels or rollers, **characterized in that** the standing surface (F) is arranged in a sunken manner between the wheels or rollers such that the products (W) accommodated are only at a slightly higher level than the product (W) set down directly on the gravity-feed display unit.

2. Trolley (L) according to Claim 1, **characterized in that** the products (W) accommodated are located one behind the other.

3. Trolley (L) according to one of the preceding claims, **characterized by** a frame with a flat standing surface (F) for accommodating the products (W).

## Revendications

1. Chariot (L) pour une rangée d'articles dans une distribution avec mécanisme de glissement (R), destiné à produire une force de poussée sur la rangée des articles placés sur le devant (W), lequel présente une face de contact inférieure (F) pour recevoir l'un des plusieurs articles à vendre (W), un arceau (B) relevé du côté frontal pour supporter les articles avant reçus (W) et des roues ou des rouleaux, **caractérisé en ce que** la face de contact inférieure (F) est disposée de manière abaissé entre les roues ou les rouleaux de telle sorte que les articles reçus (W) ne dépassent que d'une faible mesure au-dessus des articles (W) placés directement sur la distribution avec mécanisme de glissement.

2. Chariot (L) selon la revendication 1, **caractérisé en ce que** les articles reçus (W) sont placés les uns derrière les autres.

3. Chariot (L) selon l'une quelconque des revendications précédentes, **caractérisé par** un cadre avec une face de contact inférieure (F) plate pour recevoir les articles (W).
